# EUROPÄISCHE PATENTSCHRIFT

(11) **EP 1 317 898 B1**
(45) Veröffentlichungstag und Bekanntmachung des Hinweises auf die Patenterteilung: **01.10.2008**
(21) Anmeldenummer: 02025566.7
(22) Anmeldetag: 14.11.2002
(51) Int. Cl.: A47L 15/42

(54) **System und Verfahren zum Aufnehmen von im wesentlichen geringen Flüssigkeitsmengen**
Device and method for receiving essentially small quantities of liquid
Dispositif et procédé pour recevoir essentiellement de faibles quantités de liquide

(30) Priorität: 05.12.2001 DE 10159651
(43) Veröffentlichungstag der Anmeldung: 11.06.2003
(73) Patentinhaber: BSH Bosch und Siemens Hausgeräte GmbH, 81739 München (DE)
(72) Erfinder: Amann, Klaus, 89537 Giengen (DE); Garcia Purroy, Javier, 31002 Pamplona, Navarra (ES); Seessle, Manfred, 89547 Gerstetten-Dettingen (DE); Thibaut, Wilhelm, 89567 Sontheim (DE)

(56) Entgegenhaltungen:
- DE-A- 10 024 892
- US-A- 3 362 139
- US-A- 5 355 900

## Beschreibung

Gegenstand der Erfindung ist eine Geschirrspülmaschine umfassend ein System zum Aufnehmen von im Wesentlichen geringen Flüssigkeitsmengen.

Wird beispielsweise durch das Nachlegen von angeschmutzten Spülgut in den Spülbehälter während eines Spülprogramms ein sogenannter Expansionsstoß mit Druckwelle im Spülbehälter ausgelöst, der aus dem Erwärmen der nachströmenden kalten Raumluft in die Geschirrspülmaschine resultiert, so ist für den Abbau dieses Drucks ein sogenannter Expansionsschacht vorgesehen, der die feuchte unter Druck stehende Luft aus dem Spülbehälter transportiert.

Neben dem Effekt, dass Wasserdampf und hohe Luftfeuchtigkeit aus dem Spülbehälter aufgrund eines Expansionsstoßes entweichen, kann auch während des Trocknungsvorganges Feuchtigkeit in Form von Wasserdampf durch diesen, grundsätzlich unverschlossenen, Expansionsschacht nach Außen treten. Bei herkömmlichen Geschirrspülmaschinen mündet der Expansionsschacht in einen Schlauch, der die darin befindliche Flüssigkeitsmenge in einen Behälter, beispielsweise in einen Auffangbehälter, der im Montageboden integriert ist, leitet.

Da bei herkömmlichen Geschirrspülmaschinen im Montageboden mehrere elektrische Bauteile und Komponenten angeordnet sind, ist das Einleiten von Flüssigkeitsmengen in den Montageboden, auch unter Berücksichtigung von Sicherheitsmaßnahmen nicht unbedenklich, da die elektronischen Bauteile und Komponenten mit der Flüssigkeit in Kontakt kommen und somit Schaden nehmen können.

Aus der US 3 362 139 ist ein Geschirrspüler bekannt, der eine Belüftungskammer aufweist, die an der Seitenwand des Spülbehälters befestigt ist. Dabei dient die Belüftungskammer zur Zufuhr von Reinigungs- und Klarspülmitteln, wobei auch ein Entlüftungssystem integriert ist. Die Verbindung zwischen der Belüftungskammer und dem Spülbehälter wird durch Schlitze bewerkstelligt. Am oberen Ende der Belüftungskammer befindet sich ein Auslass zur äußeren Umgebungsluft. In einem horizontalen Durchlass der Befüllungskammer befindet sich ein poröses Zellmaterial als Streifen, welcher Wasser und Luft voneinander trennt und als Energieabsorber dient. Der Filterstreifen oder das Filterkissen scheidet jedes Wasser in Tropfenform ab.

Aus der US 5 355 900 hingegen ist eine Geschirrspülmaschine bekannt, die ein Gebläse aufweist, das eine Einlassöffnung zugeordnet ist. Mit Hilfe des Gebläses wird zum Trocknen Luft aus dem Spülbehälter angesaugt und durch einen Zirkulationskanal am Auslass wieder in den Spülbehälter eingeblasen. Im Zirkulationskanal ist eine dehydrierende Oberfläche angeordnet, an welcher Feuchtigkeit kondensieren kann. Die dehydrierende Oberfläche wird durch Wasser, das aus einem Wasserventil zugeführt wird, gekühlt.

Aus der EP 04 17 460 A2 sind Beschwerungskörper für Wasch- oder Geschirrspülmaschinen bekannt, die aus Reaktionsharzbeton (Polymerbeton) gegossen sind.

Aus der DE 100 124 892 A1 ist eine Geschirrspülmaschine bekannt, die ebenfalls ein Trocknungsgebläse aufweist, mit dem feuchte Luft während einer Trocknungsphase auch zum Spülbehälter transportiert und an eine Außentür geleitet wird, die das kälteste Bauteil darstellt. Dort kondensiert die in der Luft enthaltene Feuchtigkeit aus und läuft am Außentürblech entlang nach unten ab und wird dort von einem Materialstreifen aufgefangen.

Ferner ist aus der DE 35 16 606 A1 ein Regenerant für Kationaustauschmaterial und ein verfahren zur Regenerierung eines Kationaustauschersatzes eines Geschirrspülautomaten offenbart.

Schließlich ist aus der EP 0 990 413 A1 ein Verfahren und eine Vorrichtung zur Filterung von Waschlaugen und/oder Klarspülflüssigkeit in Geschirrspülern bekannt, wobei die Geschirrspülmaschine ein Leitungssystem aufweist, in dem ein Filterelement zum Filtern von Spüllauge und/oder Klarspülflüssigkeit angeordnet ist.

Aufgabe der vorliegenden Erfindung ist es daher, ein System und ein Verfahren bereitzustellen, welches es erlaubt, Flüssigkeitsmengen aus dem Spülbehälter nach Außen zu leiten, ohne jedoch elektronische Bauteile und Komponenten der Geschirrspülmaschine zu gefährden.

Diese Aufgabe wird durch die erfindungsgemäße Geschirrspülmaschine mit den Merkmalen gemäß Anspruch 1 gelöst. Vorteilhafte Weiterbildungen sind in den Unteransprüchen 2 bis 4 gekennzeichnet.

Die efindungsgemäße Geschirrspülmaschine weist ein System zum Aufnehmen von im Wesentlichen geringen Flüssigkeitsmengen auf, bestehend aus einem Feststoffmittel zur Aufnahme der Flüssigkeitsmenge, das so ausgebildet ist, dass es zumindest geringe Flüssigkeitsmengen aufnehmen kann. Ferner ist ein Leitungssystem vorgesehen, das die Flüssigkeitsmenge zum Feststoffmittel transportiert.

Das Feststoffmittel besteht im Wesentlichen aus Beton, wobei ein wesentliches Merkmal des Feststoffmittels seine hohe Dichte ist, die es erlaubt, das Feststoffmittel auch als Ausgleichsgewicht zu verwenden.

Ferner ist das Feststoffmittel an der Rückseite der Geschirrspülmaschine angeordnet, da dort eine günstige Hebelwirkung für den Ausgleich erzielt werden kann, wenn der voll beladene Unterkorb auf der aufgeklappten Tür der Geschirrspülmaschine ruht.

Dabei ist das Feststoffmittel so an der Geschirrspülmaschine angeordnet, dass zumindest Teilbereiche des Feststoffmittels gegenüber dem Raumklima exponiert sind um die gespeicherte Flüssigkeitsmenge über Verdunstung an das Raumklima abzugeben werden können. Herkömmlicherweise ist der Montageboden und der Rückbereich einer Geschirrspülmaschine nicht hermetisch gegenüber dem Raumklima des Raumes, in dem die Geschirrspülmaschine aufgestellt ist, abgeschlossen, es findet vielmehr ein Austausch der Luftmengen des Raumes und des in der Geschirrspülmaschine befindlichen Klimas statt, so dass Flüssigkeitsmengen, die vom Feststoffmittel aufgenommen werden, mit der Zeit verdunsten und so verzögert an die Umgebungsatmosphäre abgegeben werden.

Neben der spezifischen Dichte des Feststoffmittels ist daher eine gewisse Saugfähigkeit bzw. Wasseraufnahmefähigkeit notwendig, die insbesondere von Beton erfüllt wird. Sofern für die Geschirrspülmaschine kein Ausgleichsgewicht notwendig ist, da beispielsweise die Geschirrspülmaschine als Unterbaugerät oder Einbaugerät andere Absicherungen erfährt, können als Feststoffmittel auch andere Materialien, wie beispielsweise Tuffgestein oder andere saugfähige Materialien verwendet werden.

Bei einer bevorzugten Ausführungsform ist das Feststoffmittel aus im Wesentlichen kugelförmigen Einzelkörpern hergestellt, die in einem Behälter, beispielsweise einem Netzbehälter angeordnet sind und so durch die vergleichsweise große Oberfläche die Aufnahmefähigkeit von Flüssigkeiten wesentlich steigert.

Beim Verfahren zum Aufnehmen von im wesentlichen geringen Flüssigkeitsmengen in der Geschirrspülmaschine wird die Flüssigkeitsmenge aus dem Spülbehälter über ein Leitungssystem zum Feststoffmittel geleitet, wobei das Leitungssystem beispielsweise aus spritzgegossenen Formteilen oder Schläuchen bestehen kann. Der feuchte Dampf wird nach Verlassen des Spülbehälters an der Leitungsinnenwand kondensieren, so dass einzelne Tropfen der Flüssigkeit auf dem Feststoffmittel auftreffen und dort aufgesogen werden. Nach Beendigung des Aufnahmevorgangs wird die gespeicherte Flüssigkeitsmenge durch Verdunstung an das Raumklima abgegeben, so dass keine Rückstände in der Geschirrspülmaschine zu erwarten sind.

Durch das System wird der Vorteil erreicht, dass die Betriebssicherheit der elektrischen Geräte und Komponenten nicht durch Flüssigkeitsmengen gefährdet wird und durch die Verwendung bereits vorhandener Komponenten die Teilanzahl in der Geschirrspülmaschine gesenkt werden kann. Weiterhin wird eine Beschädigung durch austretende hochkonzentrierte Feuchtigkeit an den die Geschirrspülmaschine umgebenden Küchenmöbeln, aber auch am Fußboden und an den Wänden vermieden. Auch eine Belästigung des Benutzers der Geschirrspülmaschine durch nach vorne austretende Feuchtluft ist nicht gegeben.

## Patentansprüche

1. Geschirrspülmaschine, umfassend ein System zum Aufnehmen von im Wesentlichen geringen Flüssigkeitsmengen, bestehend aus einem Feststoffmittel zur Aufnahme einer Flüssigkeitsmenge, das im Wesentlichen aus Beton besteht und so ausgebildet ist, dass es zumindest geringe Flüssigkeitsmengen aufnehmen kann **dadurch gekennzeichnet, dass** das System ferner aus einem Leitungssystem besteht, das die Flüssigkeitsmenge zum Feststoffmittel transportiert, wobei das Feststoffmittel 50 an der Rückseite der Geschirrspülmaschine angeordnet ist, dass zumindest Teilbereiche des Feststoffmittels gegenüber dem Raumklima exponiert sind, um die gespeicherte Flüssigkeitsmenge über Verdunstung an das Raumklima abzugeben.

2. Geschirrspülmaschine nach Anspruch 1, **dadurch gekennzeichnet, dass** das Leitungssystem Flüssigkeitsmengen transportiert, die im Wesentlichen aus einem Expansionsstoß oder einem Trocknungsvorgang stammen.

3. Geschirrspülmaschine nach Anspruch 1 oder 2, **dadurch gekennzeichnet, dass** das Feststoffmittel aus im Wesentlichen kugelförmigen Einzelkörpern besteht.

4. Geschirrspülmaschine nach einem der Ansprüche 1 bis 3, **dadurch gekennzeichnet, dass** das Feststoffmittel als Ausgleichsgewicht geeignet ist.

## Claims

1. Dishwashing machine, comprising a system for absorbing substantially small quantities of liquid, consisting of a solid material means for absorbing of a liquid quantity, which substantially consists of concrete and which is so constructed that it can absorb at least small liquid quantities, **characterised in that** the system further consists of a duct system, which transports the liquid quantity to the solid material means, wherein the solid material means is so arranged at the rear side of the dishwashing machine that at least part regions of the solid material means are exposed to the room atmosphere so as to deliver the stored liquid quantity to the room atmosphere by way of evaporation.

2. Dishwashing machine according to claim 1, **characterised in that** the duct system transports liquid quantities which substantially derive from an expansion shock or a drying process.

3. Dishwashing machine according to claim 1 or 2, **characterised in that** the solid material means substantially consists of individual spherical bodies.

4. Dishwashing machine according to any one of claims 1 to 3, **characterised in that** the solid material means is suitable as a balancing weight.

## Revendications

1. Lave-vaisselle comprenant un système destiné à recevoir des quantités de liquides essentiellement moindres, constitué d'un moyen à matière solide destiné à recevoir une quantité de liquide, qui est essentiellement constitué de béton et est réalisé de manière à ce qu'il puisse recevoir au moins de moindres quantités de liquide,
**caractérisé en ce que** le système est constitué en outre d'un système de conduites qui transporte la quantité de liquide vers le moyen à matière solide, le moyen pour matière solide étant disposé au côté arrière du lave-vaisselle de manière à ce qu'au moins des zones partielles du moyen à matière solide soient exposées au climat ambiant afin, par évaporation, de céder au climat ambiant la quantité de liquide stockée.

2. Lave-vaisselle selon la revendication 1, **caractérisé en ce que** le système de conduites transporte des quantités de liquide provenant essentiellement d'un impact d'expansion ou d'une opération de séchage.

3. Lave-vaisselle selon la revendication 1 ou 2, **caractérisé en ce que** le moyen à matière solide est essentiellement constitué de corps de forme individuels sphérique.

4. Lave-vaisselle selon l'une quelconque des revendications 1 à 3, **caractérisé en ce que** le moyen à matière solide est approprié comme poids d'équilibrage.
